# EUROPÄISCHE PATENTSCHRIFT

(11) **EP 3 266 076 B1**
(45) Veröffentlichungstag und Bekanntmachung des Hinweises auf die Patenterteilung: **14.07.2021**
(21) Anmeldenummer: 16705039.2
(22) Anmeldetag: 18.02.2016
(51) Int. Cl.: H01R 43/20, H01R 9/05

(54) **VERFAHREN ZUR MONTAGE EINES WINKELSTECKVERBINDERS UND MONTAGEEINHEIT ZUM HERSTELLEN EINES WINKELSTECKVERBINDERS**
METHOD FOR ASSEMBLING AN ANGLED PLUG CONNECTOR AND MOUNTING UNIT FOR MANUFACTURING AN ANGLED PLUG CONNECTOR
PROCÉDÉ DE MONTAGE D'UN CONNECTEUR COUDÉ À FICHE ET UNITÉ DE MONTAGE POUR PRODUIRE UN CONNECTEUR COUDÉ À FICHE

(30) Priorität: 05.03.2015 DE 102015002832
(43) Veröffentlichungstag der Anmeldung: 10.01.2018
(73) Patentinhaber: Rosenberger Hochfrequenztechnik GmbH & Co. KG, 83413 Fridolfing (DE)
(72) Erfinder: SINGHAMMER, Martin, 83413 Fridolfing (DE); HOHENADL, Florian, 83373 Taching am See (DE)
(74) Vertreter: Zeitler Volpert Kandlbinder Patentanwälte Partnerschaft mbB
(86) Internationale Anmeldenummer: PCT/EP2016/000282
(87) Internationale Veröffentlichungsnummer: WO 2016/138982

(56) Entgegenhaltungen:
- EP-A1- 1 580 848
- DE-B3-102012 201 123
- US-A1- 2011 021 075
- US-A1- 2012 214 338
- US-B1- 7 070 440

## Beschreibung

Die vorliegende Erfindung betrifft ein Verfahren zur Montage eines Winkelsteckverbinders. Der Winkelsteckverbinder umfasst ein Steckverbindergehäuse, das von einem gewinkelten Durchgangskanal zur Aufnahme von unter einem Winkel zueinander verlaufenden Leiterbauteilen durchlaufen wird. Unter einem gewinkelten Durchgangskanal wird eine nicht linear bzw. nicht gerade verlaufende Durchführung durch das Steckverbindergehäuse verstanden, die einen Knick wie etwa eine Biegung um etwa 90° zur Bereitstellung eines Ecksteckverbinders aufweisen kann. Ein von der einen Seite in den Durchgangskanal eingebrachtes erstes Leiterbauteil im Inneren des Durchgangskanals wird kraft- und/oder formschlüssig mit einem von der anderen Seite in den Durchgangskanal eingebrachten zweiten Leiterbauteil verbunden.

Steckverbinder dienen allgemein zum lösbaren Verbinden von elektrischen Leitungen oder anderen elektrischen Komponenten, um im verkuppelten Zustand Strom und/oder elektrische Signale zu übertragen. Dabei wird ein erster Steckverbinder wie etwa ein Steckerteil mit einem komplementären Gegensteckverbinder wie etwa einem Buchsenteil verkuppelt.

Ein Steckverbinder weist regelmäßig ein kabelseitiges Ende, an dem eine Leitung wie etwa ein Kabel aus dem Durchgangskanal austritt, und ein steckseitiges Ende auf, an dem der Steckverbinder eine Steckschnittstelle zum Verkuppeln mit dem Gegensteckverbinder aufweist.

Im Falle eines Winkelsteckverbinders verlaufen die Längsrichtung der aus dem Steckverbinder kabelseitig austretenden Leitung und die Steckrichtung zum Verkuppeln mit dem Gegensteckverbinder unter einem Winkel zueinander, bspw. unter einem rechten Winkel. Auf diese Weise ist ein besonders platzsparendes Ankoppeln an einen Gegensteckverbinder möglich, und ferner kann auf eine beschädigungsanfällige gekrümmte Verlegung eines mit dem Steckverbinder verbundenen Kabels verzichtet werden, da der Steckverbinder selbst auf kleinem Raum die Richtungsänderung vorgibt.

Mit anderen Worten umfasst der Durchgangskanal eines Winkelstellverbinders einen ersten Kanalabschnitt, in dem die Steckschnittstelle aufgenommen ist, und einen unter einem Winkel dazu verlaufenden zweiten Kanalabschnitt, aus dem kabelseitig das Kabel austritt.

Herkömmliche Winkelsteckverbinder werden wie folgt hergestellt: Zunächst wird ein Leiterbauteil mit einem die Steckschnittstelle tragenden abgewinkelten Vorderabschnitt an ein Kabelende anmontiert, bspw. durch Crimpen oder Anlöten an den Kabelleiter. Anschließend wird das gewinkelte Leiterbauteil in einen Kanal eines Steckverbindergehäuses eingebracht. Dazu können zwei Gehäuseschalen seitlich von beiden Seiten auf das gewinkelte Leiterbauteil aufgesetzt und dann miteinander verrastet werden. Alternativ wird das gewinkelte Leiterbauteil von der Seite in ein offenes Gehäuse eingeführt, und der seitlich offene Kanal wird dann mit einem Gehäusedeckel o.dgl. verschlossen.

Falls der Winkelsteckverbinder wasserdicht ausgebildet sein soll, müssen die beiden Gehäuseschalen dicht miteinander verbunden werden bzw. muss der Gehäusedeckel das Gehäuse dicht verschließen, wofür bspw. ein Dichtungsmaterial oder Klebstoff verwendet werden können. Ein wasserdichtes Verschließen eines Steckverbindergehäuses am Ort der Endmontage des Steckverbinders ist allerdings aufwändig und fehleranfällig, und die Wasserdichtheit kann mit der Zeit nachlassen. Ferner fallen für die Herstellung, den Transport und die Montage eines mehrteiligen Gehäuses zusätzliche Kosten an.

Aus der gattungsgemäßen Druckschrift DE 10 2012 201 123 B3 ist ein Montageverfahren für einen Winkelsteckverbinder mit einem Gehäuse bekannt, bei dem ein kabelseitiges Außenleiterteil (erstes Außenleiterteil) durch eine erste Öffnung in einen Hohlraum des Gehäuses linear eingeschoben wird. Das kabelseitige Außenleiterteil wird durch ein Verrasten eines Deckels am Gehäuse in diesem festgelegt. Eine seitlich am kabelseitigen Außenleiterteil angeordnete Öffnung zeigt in Richtung einer zweiten Öffnung des Hohlraumes des Gehäuses. Durch diese zweite Öffnung wird in einem Folgeschritt ein steckseitiges Außenleiterteil (zweites Außenleiterteil) im Hohlraum des Gehäuses angeordnet und das kabelseitige Außenleiterteil und das steckseitige Außenleiterteil werden miteinander verbunden, indem zwischen diesen Teilen eine Presspassung herbeigeführt wird. Zeitgleich werden auch ein kabelseitiges Innenleiterteil (erstes Innenleiterteil) und ein steckseitiges Innenleiterteil (zweites Innenleiterteil) miteinander unter Bildung einer Presspassung verpresst.

Aus der US 2011/021075 ist ein elektrischer Winkelsteckverbinder mit einem Gehäuse bekannt, wobei am Gehäuse neben einer Öffnung an einem steckseitigen Ende und einer Öffnung an einem kabelseitigen Ende eine zusätzliche Öffnung in einer Rückwand des Gehäuses vorgesehen ist. Diese zusätzliche Öffnung dient als Zugang zu einer Stoßstelle von zwei Innenleiterbauteilen, um diese elektrisch und mechanisch miteinander zu verbinden bzw. um deren korrekte Montage innerhalb des Gehäuses visuell zu prüfen. Die zusätzliche Öffnung wird nach der Montage des Winkelsteckverbinders mit einem Deckel verschlossen. Dies hat jedoch den Nachteil, dass das Gehäuse nicht einstückig ausgebildet ist und im Bereich der zusätzlichen Öffnung eine zusätzliche Abdichtung vorgesehn sein muß.

Aus der Druckschrift US 7 070 440 B1 ist ein Winkelsteckverbinder zum Verbinden mit einem Ende eines Koaxialkabels bekannt, bei dem auf jede Art von kabelseitigem Leiterbauteil verzichtet wird, um zeitaufwändiges sowie gesundheitsschädliches Löten oder eine hohe Baulänge erforderndes Crimpen zu vermeiden und um die Anzahl der im Steckverbinder zum Verbinden mit dem Ende des Koaxialkabels erforderlichen Bauteile zu reduzieren. Es ist lediglich ein steckseitiges Leiterbauteil vorgesehen welches in einer Vormontage in einem Gehäuse des Steckverbinders angeordnet und gehalten wird. An einer Montagestelle wird dann das bis auf den Innenleiter mit dessen Innenleiterisolierung freigelegte Koaxialkabelende in den Steckverbinder bis zu einem Anschlag eingeschoben und dann das steckseitige Leiterbauteil weiter in das Gehäuse eingeschoben, so dass das steckseitige Bauteil den Innenleiter des Koaxialkabels mittels Durchstechen der Innenleiterisolierung elektrisch kontaktiert. Dies hat jedoch den Nachteil, dass für eine mechanische Halterung des Koaxialkabels am Steckverbinder hinsichtlich einer Aufnahme von axialen Kräften auf das Koaxialkabel eine zusätzliche Hülse auf des Kabel und den Steckverbinder aufgecrimpt werden muss, da die einfache elektrische Stechverbindung zwischen dem steckseitigen Innenleiterteil und dem Innenleiter des Koaxialkabels keine Kräfte in axialer Richtung bzgl. des Koaxialkabels aufnehmen kann.

In Anbetracht der beschriebenen Probleme ist es die Aufgabe der vorliegenden Erfindung, ein Verfahren zur vereinfachten Montage eines Winkelsteckverbinders bereitzustellen und die Herstellungskosten gleichzeitig zu senken. Insbesondere soll ein Verfahren bereitgestellt werden, das ohne größeren Montageaufwand zu einem Winkelsteckverbinder mit exzellenter Wasserdichtheit führt.

Diese Aufgabe wird erfindungsgemäß durch eine Weiterbildung der herkömmlichen Montageverfahren mit den Merkmalen gemäß Patentanspruch 1 gelöst. Patentanspruch 10 betrifft eine Montageeinheit zum Herstellen eines Winkelsteckverbinders gemäß dem erfindungsgemäßen Verfahren.

Bei einem Verfahren zur Montage eines Winkelsteckverbinders mit einem Steckverbindergehäuse, das einen rechtwinklig gewinkelten Durchgangskanal zur Aufnahme von unter einem Winkel zueinander verlaufenden Leiterbauteilen aufweist, wobei ein von der einen Seite in den Durchgangskanal eingebrachtes erstes Leiterbauteil im Inneren des Durchgangskanals kraft- und/oder formschlüssig mit einem von der anderen Seite in den Durchgangskanal eingebrachten zweiten Leiterbauteil verbunden wird, wobei das erste Leiterbauteil eine Schnittstelle zum Verkuppeln mit einem komplementären Gegensteckverbinder umfasst, wobei die Schnittstelle einen Außenleiter und einen von einem Isolierteil darin gehaltenen Innenleiter aufweist, wobei das zweite Leiterbauteil an einem Ende eines Koaxialkabels angebracht ist und einen Innenleiter und einen den Innenleiter zumindest abschnittsweise umlaufenden Außenleiter umfasst, wobei der Innenleiter des zweiten Leiterbauteils mit einem Innenleiter des Koaxialkabels und der Außenleiter des zweiten Leiterbauteils mit einem Außenleiter des Koaxialkabels verbunden ist, sind erfindungsgemäß folgende Schritte vorgesehen:
(a) das erste Leiterbauteil wird in dem Durchgangskanal bevorzugt kraftschlüssig in einer Konfektionierungsstellung (I) gehalten, von der aus es weiter in den Durchgangskanal hinein einführbar ist,
(b) das zweite Leiterbauteil wird bis in eine erste Endstellung (II) von der anderen Seite in den Durchgangskanal eingeführt, und
(c) das erste Leiterbauteil (14) wird bis in eine zweite Endstellung (III) weiter in den Durchgangskanal (12) eingeführt und dadurch mit dem zweiten Leiterbauteil (16) derart verbunden, dass sowohl die Außenleiter als auch die Innenleiter der beiden Leiterbauteile im Inneren des Durchgangskanals kraft und/oder formschlüssig miteinander verbunden werden.

Die erzielt ein besonders zeitsparendes und benutzerfreundliches Verfahren zum Herstellen eines Winkelsteckverbinders.

Das erfindungsgemäße Verfahren zeichnet sich dadurch aus, dass ein von der einen Seite in den Durchgangskanal eingebrachtes erstes Leiterbauteil im Inneren des Durchgangskanals kraft- und/oder formschlüssig mit einem von der anderen Seite in den Durchgangskanal eingebrachten zweiten Leiterbauteil verbunden wird. Mit anderen Worten ist das erste Leiterbauteil durch eine erste Kanalöffnung in den ersten Kanalabschnitt eingebracht, und das zweite Leiterbauteil ist durch die entgegengesetzte zweite Kanalöffnung in den zweiten Kanalabschnitt eingebracht, der unter einem Winkel zu dem ersten Kanalabschnitt verläuft. Durch Drücken oder Schieben des ersten Leiterbauteils weiter in das Kanalinnere, in Richtung der Knickstelle zwischen den beiden Kanalabschnitten, können die beiden Leiterbauteile miteinander in elektrischen und mechanischen Kontakt zur Übertragung von elektrischen Signalen und/oder Strom gebracht werden und auf diese Weise form- und/oder kraftschlüssig miteinander verbunden werden. Bspw. werden die in den Kanalabschnitten jeweils vorlaufenden Fronten der beiden Leiterbauteile im Kanalinneren miteinander verklemmt, verpresst, verklammert, verschraubt (kraftschlüssige Verbindung) und/oder verhakt (formschlüssige Verbindung) o.dgl.

Die Erfindung geht auf die Erkenntnis zurück, dass ein Kabel mit einem daran bereits angebrachten gewinkelten Leiterbauteil nur in einen seitlich offenen Kanal eines Winkelgehäuses eingebracht werden kann, was zu den oben beschriebenen Montageschwierigkeiten führt. Deshalb wird erfindungsgemäß das unter einem Winkel zu dem Kabel zu montierende erste Leiterbauteil erst im Inneren des Gehäuses mit dem zweiten Leiterbauteil verbunden, das an dem vorderen Kabelende angebracht ist. Dies hat den Vorteil, dass die beiden Leiterbauteile, die vor der Montage im Steckverbindergehäuse jeweils im Wesentlichen linear verlaufen, von den beiden ohnehin erforderlichen entgegengesetzten Kanalöffnungen her in einen ringsum seitlich geschlossenen Kanal eingebracht werden können und erst dann zur Bereitstellung des gewinkelten Leiterverlaufs im Inneren des Steckverbindergehäuses miteinander verbunden werden können.

Da der Kanal in diesem Fall von einer ringsum seitlich geschlossenen Gehäuseinnenwand umlaufen werden kann, erübrigt sich eine zweite Gehäuseschale oder ein Gehäusedeckel zum dichten Verschließen des Gehäuses nach dem Einbringen des gewinkelten Leiterbauteils. Vielmehr kann das den gewinkelten Kanal aufweisende Gehäuse bereits einteilig aus einem wasserdichten Material wie etwa Kunststoff hergestellt werden, so dass nach Einbringen der Leiterbauteile lediglich noch die beiden Kanalöffnungen abzudichten sind, um einen vollständig dichten Winkelsteckverbinder bereitzustellen. Ferner entfällt der Schritt des Verklebens bzw. des Abdichtens mehrerer Gehäuseteile vor Ort durch den Steckverbinder-Monteur.

Das erste Leiterbauteil ist in der Konfektionierungsstellung (I) kraftschlüssig an einer dafür vorgesehenen Position in dem ersten Kanalabschnitt gehalten. Dazu kann das erste Leiterbauteil zumindest abschnittsweise eng an der Kanalinnenwand des ersten Kanalabschnitts anliegen. Bspw. weist das erste Leiterbauteil radial nach außen vorstehende Vorsprünge wie etwa umlaufende Noppen auf, die gegen die Kanalinnenwand drücken und das erste Leiterbauteil in der Konfektionierungsstellung festhalten bzw. fixieren. Diese Fixierung ist bevorzugt so schwach eingerichtet, dass das erste Leiterbauteil zum Verbinden mit dem zweiten Leiterbauteil durch eine in das Kanalinnere gerichtete Druckkraft weiter in den ersten Kanalabschnitt hineingedrückt werden kann. Andererseits ist die Fixierung so stark eingerichtet, dass sich das erste Leiterbauteil ohne spürbare Krafteinwirkung nicht von dem Steckverbindergehäuse lösen kann und bspw. in den Kanal hinein- oder aus dem Kanal herausfallen kann. In der Konfektionierungsstellung (I) ragt das erste Leiterbauteil vorzugsweise nur so weit in den ersten Kanalabschnitt hinein, dass ein Einführen des zweiten Leiterbauteils in den zweiten Kanalabschnitt bis in die Endstellung dadurch nicht behindert wird.

Zur Montage des Winkelsteckverbinders wird die Montageeinheit mit dem im Kanal bereits gehaltenen ersten Leiterbauteil zu demjenigen Ort transportiert, an dem der Steckverbinder an dem vorderen Ende einer Leitung bzw. eines Kabels angebracht werden soll.

Anschließend wird die Leitung mit dem an dem vorderen Leitungsende angebrachten zweiten Leiterbauteil in den zweiten Kanalabschnitt eingeführt, bis das zweite Leiterbauteil an einem Anschlag im Kanal anschlägt und dann in seiner axialen Endstellung angeordnet ist.

Anschließend wird wiederum das bereits im ersten Kanalabschnitt angeordnete erste Leiterbauteil weiter in den Kanal eingedrückt, bis es das zweite Leiterbauteil im Bereich der Knickstelle des Kanals elektrisch und mechanisch kontaktiert und vorzugsweise unlösbar mit diesem verbunden wird.

Eine besonders einfache, schnell herstellbare und dauerhafte Verbindung zwischen dem ersten und dem zweiten Leiterbauteil im Inneren des Kanals ist dadurch möglich, dass das erste Leiterbauteil mit dem zweiten Leiterbauteil verpresst wird. Eine Pressverbindung erfordert lediglich eine Druckkraft auf eines der Leiterbauteile in dessen Längsrichtung bzw. in der Längsrichtung des entsprechenden Kanalabschnitts. Eine Pressverbindung ist aufgrund der dadurch bereitgestellten großen Anlagefläche zwischen den Verbindungspartnern gut für die Übertragung elektrischer Signale und/oder Ströme geeignet. Ferner ist eine Pressverbindung besonders haltbar und dauerhaft.

Erfindungsgemäß ist der Winkelsteckerbinder ein Koaxial-Steckverbinder, bei dem jedes der Leiterbauteile einen Innenleiter und einen den Innenleiter zumindest abschnittsweise umlaufenden Außenleiter aufweist. Der Außenleiter kann eine Schirmung des Innenleiters ausbilden und/oder den Innenleiter zumindest abschnittsweise hülsenartig geschlossen oder in Form eines Federkorbs oder Drahtgeflechts umlaufen. Vorzugsweise weist sowohl das erste Leiterbauteil als auch das zweite Leiterbauteil einen koaxialen Aufbau mit dem Innenleiter und dem diesen umlaufenden Außenleiter auf, wobei die Innenleiter und die Außenleiter der beiden Leiterbauteile vorzugsweise jeweils im Wesentlichen rechtwinklig zueinander verlaufen.

Im Hinblick auf eine schnelle und zeitsparende Montage hat es sich als zweckmäßig erwiesen, dass sowohl die Außenleiter als auch die Innenleiter der beiden Leiterbauteile im Inneren des Durchgangskanals kraft und/oder formschlüssig miteinander verbunden werden.

Im Hinblick auf eine stabile mechanische Verbindung zwischen den beiden Leiterbauteilen hat es sich dabei als vorteilhaft erwiesen, dass die Außenleiter der beiden Leiterbauteile miteinander verpresst werden, während die Innenleiter nicht notwendigerweise miteinander verpresst werden. Eine Pressverbindung zwischen den flächenmäßig größeren Außenleitern ist besonders stabil und haltbar, während die Innenleiter durch die zur Herstellung einer Pressverbindung erforderliche Kraft leicht beschädigt werden könnten.

Eine zuverlässige und besonders haltbare Verpressung der beiden Außenleiter ist dadurch möglich, dass ein im Wesentlichen rohrförmiger Wandabschnitt des Außenleiters des ersten Leiterbauteils mit Übermaß in eine Öffnung des Außenleiters des zweiten Leiterbauteils eingepresst wird. Mit anderen Worten ergibt sich eine Übermaßpassung (Presspassung) zwischen den beiden Außenleitern. Die Öffnung kann in einem am vorderen Ende des Außenleiters des zweiten Leiterbauteils vorgesehenen Einpressabschnitt derart angeordnet sein, dass sie nach dem Einführen des zweiten Leiterbauteils in den zweiten Kanalabschnitt zu dem ersten Kanalabschnitt hin gerichtet ist und dessen Fortsetzung bildet, so dass das erste Leiterteil problemlos in die Öffnung einpressbar ist, indem es weiter in den Kanal vorgedrückt wird.

Der Außenleiter eines oder beider Leiterbauteile kann zumindest abschnittsweise aus einem im Hinblick auf die Verpressung geeigneten Metall wie etwa einem Zink-Druckguss oder aus Messing bestehen.

Das Verpressen der beiden Außenleiter kann schnell und ohne großen Aufwand mittels eines transportablen, vorzugsweise handbedienbaren Presswerkzeugs wie etwa einer Kniehebelpresse o.dgl. erfolgen. Ein Verpressen ist somit unmittelbar am Montageort des Winkelsteckverbinders möglich.

Wie bereits angedeutet, werden bei der Verpressung der Außenleiter gleichzeitig auch die von diesen zumindest abschnittsweise umlaufenen Innenleiter der beiden Leiterbauteile in elektrischen und mechanischen Kontakt miteinander gebracht und dadurch form- und/oder kraftschlüssig miteinander verbunden. Dabei ist es nicht erforderlich, auch die Innenleiter miteinander zu verpressen. Vielmehr kann die Herstellung eines kraftschlüssigen Kontakts zwischen den beiden Innenleiters wie etwa eines einfachen Klemm- oder Klammerkontakts für eine zuverlässige elektrische Kontaktierung ausreichend sein, während die mechanische Festigkeit der Verbindung vor allem durch den eine weitaus größere Haltekraft bereitstellenden Presskontakt zwischen den Außenleitern gewährleistet werden kann.

Ein zuverlässiger elektrischer Kontakt zwischen den beiden Innenleitern beim Einpressen des ersten Leiterbauteils in das zweite Leiterbauteil ist dadurch herstellbar, dass ein stiftförmiger Abschnitt des Innenleiters des ersten Leiterbauteils in einen Klemmabschnitt des Innenleiters des zweiten Leiterbauteils vorgeschoben und von diesem eingeklemmt wird. Der Klemmabschnitt kann zwei oder mehr auslenkbare Federlaschen aufweisen, die beim Einführen des stiftförmigen Abschnitts ausgelenkt und dadurch in Richtung auf diesen vorgespannt werden, so dass eine dauerhafte und flächige elektrische Kontaktierung sichergestellt ist.

Eine exzellente Wasserdichtheit des Winkelsteckverbinders kann dadurch gewährleistet werden, dass der Durchgangskanal von einer einteilig ausgebildeten Innenwand des Steckverbindergehäuses begrenzt wird. Mit anderen Worten kann das gesamte, den gewinkelten Durchgangskanal aufweisende Steckverbindergehäuse einteilig aus einem wasserdichten Material wie etwa Kunststoff geformt sein. Das Verkleben oder Abdichten eines Verbindungsbereichs zwischen zwei oder Gehäuseteilen entfällt dadurch bei Verwendung des erfindungsgemäßen Verfahrens.

Das erste Leiterbauteil weist erfindungsgemäß die Steckschnittstelle zum Verkuppeln mit einem komplementären Gegensteckverbinder auf und hat vorzugsweise einen koaxialen Aufbau. Mit anderen Worten umfasst die Steckschnittstelle einen Außenleiter wie etwa einen Federkorb oder Rohrabschnitt und einen von einem Isolierteil bevorzugt zentral darin gehaltenen Innenleiter.

Erfindungsgemäß ist das zweite Leiterbauteil an einem Ende eines Koaxialkabels angebracht und erstreckt sich im Wesentlichen in Kabellängsrichtung, wobei der koaxiale Aufbau des Koaxialkabels mit einem Innenleiter und einem den Innenleiter zumindest abschnittsweise umlaufenden Außenleiter durch das zweite Leiterbauteil fortgeführt wird. Vorzugsweise ist das zweite Leiterbauteil auf das vordere Ende des Koaxialkabels derart aufgecrimpt und/oder damit verlötet, dass der Kabelinnenleiter den Innenleiter des zweiten Leiterbauteils elektrisch kontaktiert und der Kabelaußenleiter den Außenleiter des zweiten Leiterbauteils elektrisch kontaktiert.

Zum Verhindern des Eindringens von Flüssigkeit wie etwa Wasser in den Durchgangskanal des Steckverbindergehäuses ist es zweckmäßig, zumindest zwei Dichtungselemente wie etwa Dichtringe o.dgl. in dem Durchgangskanal anzuordnen. Das eine Dichtungselement, das das Eindringen von Flüssigkeit in das Kanalinnere von der einen Seite verhindert, dichtet vorzugsweise einen Spalt zwischen einem Kabel und/oder dem damit verbundenen zweiten Leiterbauteil und der Innenwand des Durchgangskanals ab. Das zweite Dichtungselement, das das Eindringen von Flüssigkeit in das Kanalinnere von der einen Seite verhindert, wenn ein Gegenstecker mit dem Winkelstellverbinder verbunden ist, dient vorzugsweise zur dichtenden Anlage an einem Gehäuseabschnitt eines in die Kanalöffnung des ersten Kanalabschnitts eingesteckten Gegensteckverbinders.

Ferner betrifft die vorliegende Erfindung eine Montageeinheit zum Herstellen eines Winkelsteckerbinders mittels des erfindungsgemäßen Verfahrens, wobei die Montageeinheit aufweist: ein Steckverbindergehäuse mit einem bevorzugt rechtwinklig gewinkelten Durchgangskanal zur Aufnahme von Leiterbauteilen, und ein erstes Leiterbauteil, das von einer Seite in den Durchgangskanal eingebracht ist und dort in einer Konfektionierungsstellung gehalten ist, von der aus es noch weiter in den Durchgangskanal hinein verschiebbar ist, und ein bis in eine erste Endstellung von der anderen Seite in den Durchgangskanal eingeführtes zweites Leiterbauteil, wobei das erste Leiterbauteil derart eingerichtet ist, dass es durch Verschieben weiter in den Durchgangskanal bis in eine Endstellung form- und oder kraftschlüssig mit dem zweiten Leiterbauteil verbindbar, insbesondere verpressbar ist, wobei das erste Leiterbauteil eine Schnittstelle zum Verkuppeln mit einem komplementären Gegensteckverbinder umfasst, wobei die Schnittstelle einen Außenleiter und einen von einem Isolierteil darin gehaltenen Innenleiter aufweist, wobei das zweite Leiterbauteil an einem Ende eines Koaxialkabels angebracht ist und einen Innenleiter und einen den Innenleiter zumindest abschnittsweise umlaufenden Außenleiter umfasst, wobei der Innenleiter des zweiten Leiterbauteils mit einem Innenleiter des Koaxialkabels und der Außenleiter des zweiten Leiterbauteils mit einem Außenleiter des Koaxialkabels verbunden ist.

In der nun folgenden Beschreibung wird die Erfindung unter Bezugnahme auf die beigefügten Zeichnungen beispielhaft erläutert. Dabei zeigt:
- Fig. 1: einen Zwischenschritt bei der Montage eines Winkelsteckverbinders 100 gemäß dem erfindungsgemäßen Verfahren in einer Längsschnittansicht,
- Fig. 2: einen gemäß dem erfindungsgemäßen Verfahren fertig montierten Winkelsteckverbinder 100 in einer Längsschnittansicht, und
- Fig. 3: eine erfindungsgemäße Montageeinheit 200 zur Herstellung eines Winkelsteckverbinders 100 gemäß dem erfindungsgemäßen Verfahren in einer perspektivischen Ansicht.

Die Figuren 1 bis 3 zeigen drei Schritte bei der Durchführung eines erfindungsgemäßen Verfahrens zur Montage eines wasserdichten Winkelsteckverbinders 100, wobei bei der Montage ausgehend von dem in Fig. 3 dargestellten Schritt über den in Fig. 1 dargestellten Schritt schließlich der in Fig. 2 abgebildete Winkelsteckverbinder hergestellt wird. Ein fertig montierter Winkelsteckverbinder ist in Figur 2 im Längsquerschnitt dargestellt und soll zunächst beschrieben werden:
Der Winkelsteckverbinder 100 weist ein Steckverbindergehäuse 10 aus Kunststoff auf, das von einem rechtwinklig gewinkelten Durchgangskanal 12 durchlaufen wird. In dem Durchgangskanal 12 ist eine Leiterbaugruppe aufgenommen, die an das vordere Ende eines Koaxialkabels 50 angekoppelt ist.

Das Koaxialkabel 50 tritt an einem kabelseitigen Ende des Steckverbinders 100 in den Durchgangskanal 12 ein. An einem steckseitigen Ende weist der Steckverbinder eine Steckschnittstelle 11 zum Verkuppeln des Steckverbinders mit einem Gegensteckverbinder (nicht dargestellt) auf.

Die Leiterbaugruppe besteht aus zwei Leiterbauteilen 14, 16, von denen das zweite Leiterbauteil 16 elektrisch und mechanisch an dem Ende des Koaxialkabels 50 angebracht ist und sich in einem ersten Kanalabschnitt erstreckt, der weiter in Längsrichtung des Kabels 50 verläuft. Das im Kanal 12 vorlaufende Ende des zweiten Leiterbauteils 16 ist mit dem ersten Leiterbauteil 14 elektrisch und mechanisch verbunden, wobei sich die Längsachse des ersten Leiterbauteils 14 im Wesentlichen senkrecht zu der Längsachse des zweiten Leiterbauteils 16 erstreckt. Das erste Leiterbauteil 14 ist in einem im Wesentlichen senkrecht zu dem zweiten Kanalabschnitt verlaufenden ersten Kanalabschnitt angeordnet und weist die Steckschnittstelle 11 zum Verkuppeln mit dem Gegensteckverbinder auf. Im Bereich der Knickstelle zwischen dem ersten Kanalabschnitt und dem zweiten Kanalabschnitt sind die beiden Leiterbauteile 14, 16 bevorzugt unlösbar miteinander verbunden.

Der Innenleiter des Koaxialkabels ist mit einem Innenleiter 36 des zweiten Leiterbauteils 16 verbunden (bspw. durch Crimpen oder Löten), der an seinem vorderen Ende einen Klemmabschnitt zum Einklemmen eines stiftförmigen Abschnitts einen Innenleiters 34 des ersten Leiterbauteils 14 aufweist. Der Innenleiter 34 des ersten Leiterbauteils weist hier beispielhaft an dem steckseitigen Ende eine Innenleiterbuchse auf.

Der Außenleiter des Koaxialkabels ist mit einem Außenleiter 26 des zweiten Leiterbauteils 16 verbunden (vorzugsweise durch Crimpen), der an seinem vorderen Ende einen Einpressabschnitt 27 mit einer Öffnung zum Einpressen eines Außenleiters 24 des ersten Leiterbauteils 14 aufweist. Der Außenleiter 24 des ersten Leiterbauteils weist an seinem steckseitigen Ende hier beispielhaft einen Federkorb zum Kontaktieren eines Außenleiters des Gegensteckverbinders auf.

Aufgrund eines dichtend an dem Koaxialkabel 50 anliegenden und dieses umlaufenden Dichtungselements 46, das am kabelseitigen Ende des Steckverbinders im Inneren des Durchgangskanals 12 angeordnet ist, kann kein Wasser in den zweiten Kanalabschnitt eindringen.

Ferner wird ein Eindringen von Wasser in ersten Kanalabschnitt durch ein weiteres Dichtungselement 44 verhindert, das dichtend an einem Gehäuse des Gegensteckverbinders in Anlage kommt, wenn dieser mit dem Steckverbinder 100 verkuppelt ist.

Da im Übrigen die Innenwand des Durchgangskanals 12 zwischen den beiden Dichtungselementen 44, 46 einteilig ausgebildet ist und keine Klebestellen oder anderen Verbindungsstellen zwischen zwei oder mehr Gehäuseteilen aufweist, hat der Winkelsteckverbinder exzellente Dichtigkeitseigenschaften.

Im Folgenden wird das erfindungsgemäße Verfahren zum Montieren des Winkelsteckverbinders 100 erläutert:
Zunächst wird eine Montageeinheit 200 bereitgestellt, wie sie in Fig. 3 rechts dargestellt ist. Die Montageeinheit 200 weist das einteilig geformte Steckverbindergehäuse 10 und das in dem ersten Kanalabschnitt des Durchgangskanals 12 gehaltene erste Leiterbauteil 14 auf. Wie in Fig. 2 deutlich erkennbar ist, besteht das erste Leiterbauteil 14 aus dem zumindest abschnittsweise rohrförmigen Außenleiter 24 und dem über ein Isolatorteil zentral darin gehaltenen Innenleiter 34.

Der Kanaldurchmesser des ersten Kanalabschnitts ist so gewählt, dass das von der einen Seite X des Kanals 12 eingeführte erste Leiterbauteil 14 kraftschlüssig durch die Kanalwand festgehalten wird, ohne weiter in den Kanal 12 hineinzurutschen bzw. wieder herauszufallen. Das erste Leiterbauteil ist in einer in Fig. 2 gezeigten Konfektionierungsstellung I in dem ersten Kanalabschnitts gehalten, in der es noch nicht in den zweiten Kanalabschnitt eingreift, so dass das zweite Leiterbauteil 16 problemlos bis zu einem Endanschlag von der anderen Seite Y des Kanals in den zweiten Kanalabschnitt eingeführt werden kann, ohne an dem ersten Leiterbauteil 14 anzustoßen.

Wie in Fig. 3 dargestellt ist, wird nun vom Kabelmonteur das an dem vorderen Ende des Koaxialkabels 50 befestigte zweite Leiterbauteil 16 von der anderen Seite Y in den zweiten Kanalabschnitt eingeführt, bis es an dem Endanschlag anschlägt und dann in der in Fig. 1 dargestellten Endstellung II angeordnet ist. Das in Fig. 3 besonders deutlich dargestellte zweite Leiterbauteil 16 umfasst den Außenleiter 26 mit dem Einpressabschnitt 27 an seinem vorderen Ende und den darin über ein Isolatorteil etwa zentral gehaltenen Innenleiter 36 mit dem Klemmabschnitt an seinem vorderen Ende, der über eine Öffnung in dem Einpressabschnitt 27 zugänglich ist. In der Endstellung II ist die Öffnung des Einpressabschnitts 27 dem ersten Kanalabschnitt zugewandt und weist in Richtung des darin gehaltenen ersten Leiterbauteils 14.

Wie in Fig. 2 dargestellt ist, wird nun das erste Leiterbauteil 14 mittels einer Presse wie etwa einer Handpresse weiter in den Durchgangskanal 12 hineingepresst, wobei dabei der vorlaufende, etwa rohrförmige Wandabschnitt des Außenleiters 24 des ersten Leiterbauteils 14 in die Öffnung des Einpressabschnitts 27 des Außenleiters 26 des zweiten Leiterbauteils 16 eingepresst wird. Aufgrund des Übermaßes des rohrförmigen Wandabschnitts entsteht eine unlösbare Presspassung zwischen diesem und dem Einpressabschnitt 27. Gleichzeitig wird der stiftförmige Abschnitt des Innenleiters 34 in den Federlaschen aufweisenden Klemmabschnitt des Innenleiters 36 eingeschoben.

Damit kann die Verpressung zwischen den beiden Leiterbauteilen 14, 16 schnell und problemlos vor Ort durch den Kabelmonteur im Inneren des Durchgangskanals 12 durchgeführt werden, so dass mehrteilige Steckverbindergehäuse und die damit verbundenen Dichtigkeits- und Montageprobleme entfallen.

Die Erfindung betrifft ferner auch die Montageeinheit 200, wie sie in Fig. 3 rechts dargestellt ist.

## Patentansprüche

1. Verfahren zur Montage eines Winkelsteckverbinders (100) mit einem Steckverbindergehäuse (10), das einen rechtwinklig gewinkelten Durchgangskanal (12) zur Aufnahme von unter einem Winkel zueinander verlaufenden Leiterbauteilen (14, 16) aufweist, wobei ein von der einen Seite (X) in den Durchgangskanal (12) eingebrachtes erstes Leiterbauteil (14) im Inneren des Durchgangskanals kraft- und/oder formschlüssig mit einem von der anderen Seite (Y) in den Durchgangskanal (12) eingebrachten zweiten Leiterbauteil (16) verbunden wird, wobei das erste Leiterbauteil (14) eine Schnittstelle zum Verkuppeln mit einem komplementären Gegensteckverbinder umfasst, wobei die Schnittstelle einen Außenleiter (24) und einen von einem Isolierteil darin gehaltenen Innenleiter (34) aufweist, wobei das zweite Leiterbauteil (16) an einem Ende eines Koaxialkabels angebracht ist und einen Innenleiter (36) und einen den Innenleiter zumindest abschnittsweise umlaufenden Außenleiter (26) umfasst, wobei der Innenleiter (36) des zweiten Leiterbauteils mit einem Innenleiter des Koaxialkabels und der Außenleiter (26) des zweiten Leiterbauteils (16) mit einem Außenleiter des Koaxialkabels verbunden ist, mit folgenden Schritten,
(a) das erste Leiterbauteil (14) wird in dem Durchgangskanal kraftschlüssig in einer Konfektionierungsstellung (I) gehalten, von der aus es weiter in den Durchgangskanal (12) hinein einführbar ist,
(b) das zweite Leiterbauteil (16) wird bis in eine erste Endstellung (II) von der anderen Seite (Y) in den Durchgangskanal (12) eingeführt, und
(c) das erste Leiterbauteil (14) wird bis in eine zweite Endstellung (III) weiter in den Durchgangskanal (12) eingeführt und dadurch mit dem zweiten Leiterbauteil (16) derart verbunden, dass sowohl die Außenleiter (24, 26) als auch die Innenleiter (34, 36) der beiden Leiterbauteile (14, 16) im Inneren des Durchgangskanals (12) kraft und/oder formschlüssig miteinander verbunden werden.

2. Verfahren nach Anspruch 1, **dadurch gekennzeichnet, dass** das erste Leiterbauteil (14) im Inneren des Durchgangskanals (12) mit dem zweiten Leiterbauteil (16) verpresst wird.

3. Verfahren nach Anspruch 2, **dadurch gekennzeichnet, dass** die Außenleiter (24, 26) der beiden Leiterbauteile (14, 16) miteinander verpresst werden.

4. Verfahren nach Anspruch 2 oder 3, **dadurch gekennzeichnet, dass** bei der Verpressung ein im Wesentlichen rohrförmiger Wandabschnitt des ersten Außenleiters (24) mit Übermaß in eine Öffnung des zweiten Außenleiters (26) eingepresst wird.

5. Verfahren nach Anspruch 3 oder 4, **dadurch gekennzeichnet, dass** bei der Verpressung der Außenleiter (24, 26) der Innenleiter (34) des ersten Leiterbauteils in elektrischen Kontakt mit dem Innenleiter (36) des zweiten Leiterbauteils gebracht wird.

6. Verfahren nach Anspruch 5, **dadurch gekennzeichnet, dass** der Innenleiter (34) des ersten Leiterbauteils einen in das Kanalinnere vorstehenden Stiftabschnitt aufweist, der in einen Klemmabschnitt des Innenleiters (36) des zweiten Leiterbauteils eingeklemmt wird.

7. Verfahren nach einem der vorhergehenden Ansprüche, **dadurch gekennzeichnet, dass** der Durchgangskanal (12) von einer einteilig ausgebildeten Innenwand des Steckverbindergehäuses (10) begrenzt ist.

8. Verfahren nach einem der vorhergehenden Ansprüche, **dadurch gekennzeichnet, dass** der Außenleiter (24) des ersten Leiterbauteils (12) als ein Federkorb ausgebildet ist.

9. Verfahren nach einem der vorhergehenden Ansprüche, **gekennzeichnet durch** zumindest zwei in dem Durchgangskanal aufgenommene Dichtungselemente (44, 46) wie etwa Dichtringe o.dgl., wobei durch das eine Dichtungselement (46) das Eindringen von Flüssigkeit in das Kanalinnere von der einen Seite verhindert wird und/oder durch das zweite Dichtungselement (44) das Eindringen von Flüssigkeit in das Kanalinnere von der einen Seite verhindert wird, wenn ein Gegensteckverbinder mit dem Winkelstellverbinder (100) verkuppelt ist.

10. Montageeinheit zum Herstellen eines Winkelsteckerbinders (100) gemäß dem Verfahren nach einem der vorhergehenden Ansprüche, wobei die Montageeinheit aufweist:
ein Steckverbindergehäuse (10) mit einem gewinkelten Durchgangskanal (12) zur Aufnahme von unter einem Winkel zueinander verlaufenden Leiterbauteilen (14, 16),
ein erstes Leiterbauteil (14), das von der einen Seite (X) in den Durchgangskanal (12) eingebracht ist und dort kraftschlüssig in einer Konfektionierungsstellung (I) gehalten ist, von der aus es noch weiter in den Durchgangskanal (12) hinein einführbar ist, und ein bis in eine erste Endstellung (II) von der anderen Seite (Y) in den Durchgangskanal (12) eingeführtes zweites Leiterbauteil (16), wobei das erste Leiterbauteil (14) derart eingerichtet ist, dass es durch Einführen bis in eine zweite Endstellung (III) weiter in den Durchgangskanal (12) hinein form- und oder kraftschlüssig mit dem zweiten Leiterbauteil (16) verbindbar, insbesondere verpressbar ist, wobei das erste Leiterbauteil (12) eine Schnittstelle zum Verkuppeln mit einem komplementären Gegensteckverbinder umfasst, wobei die Schnittstelle einen Außenleiter (24) und einen von einem Isolierteil darin gehaltenen Innenleiter (34) aufweist, wobei das zweite Leiterbauteil (16) an einem Ende eines Koaxialkabels angebracht ist und einen Innenleiter (36) und einen den Innenleiter zumindest abschnittsweise umlaufenden Außenleiter (26) umfasst, wobei der Innenleiter (36) des zweiten Leiterbauteils mit einem Innenleiter des Koaxialkabels und der Außenleiter (26) des zweiten Leiterbauteils (16) mit einem Außenleiter des Koaxialkabels verbunden ist.

## Claims

1. Method for assembling an angled plug connector (100) with a plug connector housing (10) comprising a through-channel (12), preferably angled at a right angle, designed to accommodate conductor components (14, 16) extending at an angle relative to one another, wherein
a first conductor component (14) introduced into the through-channel (12) from one side (X) is, in the interior of the through-channel, connected in a form- and/or force-locking manner with a second conductor component (16) which is introduced into the through-channel (12) from the other side (Y),
wherein the first conductor component (12) comprises an interface for coupling with a complementary mating plug connector, wherein the interface has an outer conductor (24) and an inner conductor (34) held therein by an insulating part, wherein the second conductor component (16) is attached to one end of a coaxial cable and comprises an inner conductor (36) and an outer conductor (26) surrounding the inner conductor, at least in sections,
wherein the inner conductor (36) of the second conductor component is connected with the inner conductor of the coaxial cable and outer conductor (26) of the second conductor component (16) is connected with the outer conductor of the coaxial cable, with the following steps,
(a) the first conductor component (14) is held, in a force-locking manner, in an assembly position (I) in the through-channel from which it can be introduced further into the through-channel (12),
(b) the second conductor component (16) is introduced into the through-channel (12) from the other side (Y) as far as a first end position (II), and
(c) the first conductor component (14) is introduced further into the through-channel (12) as far as a second end position (III) and as a result is connected with the second conductor component (16) such that both the outer conductors and also the inner conductors of the two conductor components are connected with one another in the interior of the through-channel in a force and/or form-locking manner.

2. Method according to claim 1, **characterised in that** the first conductor component (14) is pressed together with the second conductor component (16) in the interior of the through-channel (12).

3. Method according to claim 2, **characterised in that** the outer conductors (24, 26) of the two conductor components (14, 16) are pressed together with one another.

4. Method according to claim 2 or 3, **characterised in that** during the pressing an overdimensioned, substantially tubular wall section of the first outer conductor (24) is pressed into an opening of the second outer conductor (26).

5. Method according to claim 3 or 4, **characterised in that,** during the pressing together of the outer conductors (24, 26), the inner conductor (34) of the first conductor component is brought into electrical contact with the inner conductor (36) of the second conductor component.

6. Method according to claim 5, **characterised in that** the inner conductor (34) of the first conductor component has a pin-formed section protruding into the interior of the channel which is clamped in a clamping section of the inner conductor (36) of the second conductor component.

7. Method according to one of the preceding claims, **characterised in that** the through-channel (12) is limited by an inner wall of the plug connector housing (10) which is formed in a single piece.

8. Method according to one of the preceding claims, **characterised in that** the outer conductor (24) of the first conductor component (12) is designed as a spring bush.

9. Method according to one of the preceding claims, **characterised by** at least two sealing elements (44, 46), for example sealing rings or the like, accommodated in the through-channel, wherein one sealing element (46) prevents the penetration of liquid into the interior of the channel from one side and/or the second sealing element (44) prevents the penetration of liquid into the interior of the channel from one side when a mating plug connector is coupled with the angled plug connector (100).

10. Assembly unit for manufacturing an angled plug connector (100) by means of the method according to one of the preceding claims, said assembly unit comprising:
a plug connector housing (10) with an angled through-channel (12) designed to accommodate conductor components (14, 16) extending at an angle relative to one another,
a first conductor component (14) which is introduced into the through-channel (12) from one side (X) and is held therein, in a force-locking manner, in an assembly position (I) from which it can be pushed even further into the through-channel (12), and a second conductor component (16) which is introduced into the through-channel as far as a first end position (II) from the other side (Y),
wherein the first conductor component (14) is so designed that by inserting it further into the through-channel (12) as far as a second end position (III) it can be connected in a form- and or force-locking manner, in particular pressed together, with the second conductor component (16), wherein the first conductor component (12) comprises a plug interface for coupling with a complementary mating plug connector, wherein the plug interface comprises an outer conductor (24) and an inner conductor (34) held centrally therein by an insulating part, wherein the second conductor component (16) is attached at one end of a coaxial cable with an inner conductor (36) and an outer conductor (26) surrounding the inner conductor, at least in sections, wherein the inner conductor (36) of the second conductor component is connected with an inner conductor of the coaxial cable and the outer conductor (26) of the second conductor component (16) is connected with an outer conductor of the coaxial cable.

## Revendications

1. Procédé de montage d'un connecteur coudé (100) avec un boîtier de connecteur (10) qui présente un canal de passage (12) coudé à angle droit destiné à recevoir des composants conducteurs (14, 16) s'étendant en angle l'un par rapport à l'autre, dans lequel un premier composant conducteur (14) introduit dans le canal de passage (12) depuis un côté (X) est relié à l'intérieur du canal de passage par conjugaison de forces et/ou de formes à un deuxième composant conducteur (16) introduit dans le canal de passage (12) depuis l'autre côté (Y), dans lequel le premier composant conducteur (14) comprend une interface pour le couplage avec un contre-connecteur complémentaire, dans lequel l'interface présente un conducteur extérieur (24) et un conducteur intérieur (34) maintenu à l'intérieur de celui-ci par un élément isolant, dans lequel le deuxième composant conducteur (16) est fixé à une extrémité d'un câble coaxial et comprend un conducteur intérieur (36) et un conducteur extérieur (26) entourant le conducteur intérieur au moins sur certaines parties, dans lequel le conducteur intérieur (36) du deuxième composant conducteur est relié à un conducteur intérieur du câble coaxial et le conducteur extérieur (26) du deuxième composant conducteur (16) est relié à un conducteur extérieur du câble coaxial, le procédé comprenant les étapes suivantes :
(a) le premier composant conducteur (14) est maintenu par conjugaison de forces dans le canal de passage dans une position de préassemblage (I), à partir de laquelle il peut être introduit plus avant dans le canal de passage (12),
(b) le deuxième composant conducteur (16) est introduit dans le canal de passage (12) depuis l'autre côté (Y) jusqu'à une première position finale (II), et
(c) le premier composant conducteur (14) est introduit plus avant dans le canal de passage (12) jusqu'à une deuxième position finale (III) et est ainsi relié au deuxième composant conducteur (16) de telle sorte qu'aussi bien les conducteurs extérieurs (24, 26) que les conducteurs intérieurs (34, 36) des deux composants conducteurs (14, 16) soient reliés les uns aux autres à l'intérieur du canal de passage (12) par conjugaison de forces et/ou de formes.

2. Procédé selon la revendication 1, **caractérisé en ce que** le premier composant conducteur (14) est serti avec le deuxième composant conducteur (16) à l'intérieur du canal de passage (12).

3. Procédé selon la revendication 2, **caractérisé en ce que** les conducteurs extérieurs (24, 26) des deux composants conducteurs (14, 16) sont sertis ensemble.

4. Procédé selon la revendication 2 ou 3, **caractérisé en ce que**, lors du sertissage, une partie de paroi sensiblement tubulaire du premier conducteur extérieur (24) est pressée avec une surcote dans une ouverture du deuxième conducteur extérieur (26).

5. Procédé selon la revendication 3 ou 4, **caractérisé en ce que**, lors du sertissage des conducteurs extérieurs (24, 26), le conducteur intérieur (34) du premier composant conducteur est amené en contact électrique avec le conducteur intérieur (36) du deuxième composant conducteur.

6. Procédé selon la revendication 5, **caractérisé en ce que** le conducteur intérieur (34) du premier composant conducteur présente une partie broche faisant saillie dans l'intérieur du canal, qui est serrée dans une partie de serrage du conducteur intérieur (36) du deuxième composant conducteur.

7. Procédé selon l'une des revendications précédentes, **caractérisé en ce que** le canal de passage (12) est délimité par une paroi intérieure formée d'une seule pièce du boîtier de connecteur (10).

8. Procédé selon l'une des revendications précédentes, **caractérisé en ce que** le conducteur extérieur (24) du premier composant conducteur (12) est réalisé sous la forme d'une cage à ressort.

9. Procédé selon l'une des revendications précédentes, **caractérisé par** au moins deux éléments d'étanchéité (44, 46), tels que des bagues d'étanchéité ou analogues, reçus dans le canal de passage, dans lequel l'un des éléments d'étanchéité (46) empêche la pénétration de liquide dans l'intérieur du canal depuis un côté et/ou le deuxième élément d'étanchéité (44) empêche la pénétration de liquide dans l'intérieur du canal depuis un côté lorsqu'un connecteur complémentaire est couplé au connecteur coudé (100).

10. Unité de montage pour réaliser un connecteur coudé (100) conformément au procédé selon l'une des revendications précédentes, l'unité de montage présentant :
un boîtier de connecteur (10) avec un canal de passage coudé (12) destiné à recevoir des composants conducteurs (14, 16) s'étendant en angle l'un par rapport à l'autre,
un premier composant conducteur (14) qui est introduit dans le canal de passage (12) depuis un côté (X) et y est maintenu par conjugaison de forces dans une position de préassemblage (I) à partir de laquelle il peut être introduit plus avant dans le canal de passage (12), et un deuxième composant conducteur (16) qui est introduit dans le canal de passage (12) depuis l'autre côté (Y) jusqu'à une première position finale (II), dans laquelle le premier composant conducteur (14) est conçu de telle sorte qu'il peut être relié au deuxième composant conducteur (16) par conjugaison de formes et/ou de forces, en particulier être serti avec celui-ci, en étant introduit plus avant dans le canal de passage (12) jusqu'à une deuxième position finale (III), dans laquelle le premier composant conducteur (12) comprend une interface pour le couplage avec un contre-connecteur complémentaire, dans laquelle l'interface présente un conducteur extérieur (24) et un conducteur intérieur (34) maintenu à l'intérieur de celui-ci par un élément isolant, dans laquelle le deuxième composant conducteur (16) est fixé à une extrémité d'un câble coaxial et comprend un conducteur intérieur (36) et un conducteur extérieur (26) entourant le conducteur intérieur au moins sur certaines parties, dans laquelle le conducteur intérieur (36) du deuxième composant conducteur est relié à un conducteur intérieur du câble coaxial et le conducteur extérieur (26) du deuxième composant conducteur (16) est relié à un conducteur extérieur du câble coaxial.
